# EUROPÄISCHE PATENTSCHRIFT

(11) **EP 1 207 592 B1**
(45) Veröffentlichungstag und Bekanntmachung des Hinweises auf die Patenterteilung: **23.03.2005**
(21) Anmeldenummer: 01126614.5
(22) Anmeldetag: 07.11.2001
(51) Int. Cl.: H01R 13/646, H01R 13/631

(54) **Koaxialsteckanordnung für Hochfrequenzanwendungen**
High frequency coaxial plug assembly
Ensemble de fiche coaxial à hautes fréquences

(30) Priorität: 17.11.2000 DE 10057143
(43) Veröffentlichungstag der Anmeldung: 22.05.2002
(73) Patentinhaber: Rosenberger Hochfrequenztechnik GmbH & Co., 83413 Fridolfing (DE)
(72) Erfinder: Rosenberger, Bernd, 84529 Tittmoning (DE); Entsfellner, Christian, 83413 Fridolfing (DE); König, Annemarie, 84529 Tittmoning (DE); Schmid, Thomas, 83317 Teisendorf (DE)
(74) Vertreter: Zeitler, Giselher

(56) Entgegenhaltungen:
- WO-A-00/52788
- DE-C- 925 840
- US-A- 4 605 269
- US-A- 4 846 731
- US-A- 4 861 271
- US-A- 4 925 403
- US-A- 5 062 808
- US-A- 5 518 414

## Beschreibung

Die Erfindung betrifft eine Koaxialsteckanordnung.

Bei elektrischen Anlagen ist es üblich, verschiedene elektrische Schaltungen auf separaten Schaltungsplatinen durch Einschieben derselben in ein Gehäuse zu einer elektrischen Anwendung einzustecken. Beispiele hierfür sind Basisstationen von Mobilfunkknoten oder Computergehäuse. Hierbei müssen die verschiedenen elektrischen Schaltungen der separaten Schaltungsplatinen elektrisch miteinander verbunden werden, wobei häufig auch Koaxialverbindungen zum Übertragen von Hochfrequenzsignalen herzustellen sind. Um diese Verbindungen nicht manuell herstellen zu müssen ist es bekannt, an entsprechenden Stellen der Schaltungsplatinen Koaxialsteckverbinder vorzusehen, welche beim Einstecken der Schaltungsplatinen in das Gehäuse ineinander greifen und so einen entsprechenden elektrischen Kontakt zwischen den Schaltungen der Schaltungsplatinen herstellen, wobei dieser Kontakt automatisch beim Einschieben von Schaltungsplatinen realisiert wird.

Hierbei ergibt sich jedoch das Problem, daß aufgrund von Toleranzen und Ungenauigkeiten sowohl bei dem Anbringen der Koaxialsteckverbinder auf einer jeweiligen Schaltungsplatine als auch in Führungen im Gehäuse für Schaltungsplatinen diejenigen Koaxialsteckverbinder, welche ineinander greifen sollen, ggf. nicht exakt miteinander fluchten, sondern einen gewissen Versatz zueinander aufweisen oder sogar gegeneinander verkippt sind. Um diesen Versatz auszugleichen, ist es bisher notwendig, wenigstens einen der Koaxialsteckverbinder eines eine Koaxialverbindung herstellenden Paares von Koaxialsteckverbindern bzgl. der Schaltungsplatine beweglich auszubilden und diesen beweglichen Koaxialsteckverbinder über ein Koaxialkabel mit der elektrischen Schaltung auf der Schaltungsplatine zu verbinden. Dies hat jedoch den Nachteil, daß sich eine elektrische Qualität der Koaxialverbindung durch das zusätzliche Koaxialkabel verschlechtert, viel Bauraum benötigt wird und sich gleichzeitig hohe Herstellungskosten ergeben.

Alternativ ist es bekannt, zwischen den Koaxialsteckverbindern eine bewegliche Kontakthülse vorzusehen. So ist aus der WO 00/52788 eine Leiterplatten-Koaxialverbindung mit einem Adapter bekannt, welcher in einem oder beiden angrenzenden Verbinderelementen mittels eines Kugelgelenkes einrastet. Es ergeben sich jedoch Probleme bei Hochfrequenzanwendungen im GHz-Bereich wegen schlechter elektrischer Eigenschaften, insbesondere bzgl. einer HF-Anpassung, wegen der variablen Kontaktstelle zwischen den Außenleitern von Adapter und Verbinderelementen aufgrund des Kugelgelenkes.

Aus der US 5 062 808 ist ein Adapter für die Verbindung von zwei Buchsenverbindern für Triax-Kabel bekannt. Dieser Adapter ist buchsenförmig ausgebildet und weist an den jeweiligen Enden Steckverbinder zum Eingriff in die Buchsenverbinder auf.

Aus der DE-C-925840 ist ein Kontaktstecker für Blitzlichtkabel bekannt, der als koaxialer Winkelstecker ausgebildet ist.

Aus der US 5 518 414 ist ein elektrischer Steckverbinder mit schwimmender V-Feder bekannt. Die Feder stellt einen elektrischen Kontakt zwischen zwei Leitern des Steckverbinders her, wenn kein passender Buchsenverbinder in den Steckverbinder eingesteckt ist.

Aus der US 4 846 731 ist ein abgeschirmter, elektrischer Verbinderadapter bekannt, welcher stiftförmig ausgebildet ist und zum Verbinden von zwei Koaxialverbindern ausgebildet ist. Die Enden des stiftförmigen Adapters sind als Stecke oder Buchse ausgebildet.

Der Erfindung liegt die Aufgabe zugrunde, eine verbesserte Koaxialsteckanordnung der o.g. Art zur Verfügung zu stellen, welche einen mechanischen Ausgleich von Fehlausrichtungen zwischen Koaxialsteckverbindern zur Verfügung stellt und gleichzeitig auch im Hochfrequenzbereich wiederholbar gute elektrische Eigenschaften bzgl. einer HF-Anpassung aufweist, d.h. eine geringe Reflexion von HF-Leistung aufweist.

Diese Aufgabe wird durch eine Koaxialsteckanordnung nach Anspruch 1 gelöst. Vorteilhafte Ausgestaltungen der Erfindung sind in den jeweils abhängigen Ansprüchen angegeben.

Bei einer Anordnung der o.g. Art ist es erfindungsgemäß vorgesehen, dass der Steckbereich des ersten Koaxialsteckverbinders bzgl. Durchmesser und/oder Länge von Innen- und Außenleiter als SMP-Interface ausgebildet ist und der Steckbereich des zweiten Koaxialsteckverbinders bzgl. Durchmesser und/oder Länge von Innen- und Außenleiter abweichend vom Steckbereich des ersten Koaxialsteckverbinders ausgebildet ist, wobei Durchmesser und/oder Länge von Innen- bzw. Außenleiter des Steckbereiches des zweiten Koaxialsteckverbinders um 10% bis 200% größer bzw. länger sind als die entsprechenden Abmessungen des Steckbereiches des ersten Koaxialsteckverbinders, so dass die Kontakthülse in den zweiten Koaxialsteckverbinder mit variabler Einstecktiefe kontaktierend einsteckbar ist, dass die Koaxialsteckanordnung eine der gewünschten Übertragungskanäle entsprechende Anzahl von wenigstens zwei Paaren mit jeweils erstem und zweitem Koaxialsteckverbinder mit jeweiliger Kontakthülse aufweist und dass alle ersten und/oder alle zweiten Koaxialsteckverbinder der Koaxialsteckanordnung jeweils in einem gemeinsamen Gehäuse, insbesondere einem Kunststoffgehäuse, angeordnet sind.

Dies hat den Vorteil, dass ein Versatz zwischen den beiden Koaxialsteckverbindern durch die Kontakthülse ausgleichbar ist, wobei gleichzeitig durch die Möglichkeit einer variablen Einstecktiefe der Kontakthülse in den zweiten Koaxialsteckverbinder eine verringerte mechanische Belastung von kontaktierenden Teilen der Kontakthülse und der Koaxialsteckverbinder erzielt wird. Trotz der Abweichung von einem Norminterface bei einem der Koaxialsteckverbinder ergeben sich in überraschender Weise verbesserte elektrische Eigenschaften der Koaxialverbindung, insbesondere hinsichtlich der HF-Anpassung bei Hochfrequenzanwendungen, bei gleichzeitig funktionssicherer Verbindung und einfacher und kostengünstiger Herstellung der Koaxialsteckanordnung. Es können gleichzeitig mehrere Koaxialverbindungen hergestellt werden.

Eine einfache und kostengünstige Herstellbarkeit der Koaxialsteckanordnung zielt man dadurch, daß wenigstens einer der Koaxialsteckverbinder als auf der Oberfläche einer Schaltungsplatine befestigbares Bauteil (SMD-Bauteil) ausgebildet ist.

Für jeweils unterschiedliche Orientierungen beim Herstellen der Koaxialverbindung mittels der Koaxialsteckanordnung ist wenigstens einer der Koaxialsteckverbinder als Koaxialwinkelsteckverbinder oder Koaxialgeradesteckverbinder ausgebildet.

Eine Vorzentrierung und Einschränkung einer Bewegungsfreiheit der Kontakthülsen mit zusätzlicher mechanischer Stabilität erzielt man dadurch, daß alle ersten und/oder alle zweiten Koaxialsteckverbinder der Koaxialsteckanordnung jeweils in einem gemeinsamen Gehäuse, insbesondere einem Kunststoffgehäuse, angeordnet sind. Dies erleichtert gleichzeitig ein Befestigen der Koaxialsteckverbinder beispielsweise auf einer Schaltungsplatine, wobei einfach das jeweilige Kunststoffgehäuse mit allen jeweiligen Koaxialsteckverbindem gegriffen, auf die Schaltungsplatine aufgesetzt und diese dann beispielsweise zum Verlöten der Koaxiaisteckverbinder mit der Schaltungsplatine durch einen Infrarotofen gefahren wird. So werden alle Koaxialsteckverbinder gleichzeitig mit der Platine verbunden und die Schaltungsplatine muß nicht umständlich einzeln mit den Koaxialsteckverbindem bestückt werden.

Einen großen Fangbereich für eine in dem ersten Koaxialsteckverbinder befindliche Kontakthülse erzielt man dadurch, daß das Gehäuse der zweiten Koaxialsteckverbinder um eine Einstecköffnung derselben herum sich konisch erweiternd ausgebildet ist.

Beispielsweise ist der erste Koaxialsteckverbinder auf einer ersten Schaltungsplatine einer ersten elektrischen Schaltung und der zweite Koaxialsteckverbinder auf einer separaten zweiten Schaltungsplatine einer zweiten elektrischen Schaltung angeordnet.

Die Erfindung wird im folgenden anhand der Zeichnung näher erläutert. Diese zeigt in:
- Fig. 1: eine bevorzugte Ausführungsform einer erfindungsgemäßen Koaxialsteckanordnung in perspektivischer Ansicht,
- Fig. 2: die Koaxialsteckanordnung von Fig. 1 in Aufsicht,
- Fig. 3: die Koaxialsteckanordnung von Fig. 1 in einer Schnittansicht entlang Linie C-C von Fig. 2,
- Fig. 4: die Koaxialsteckanordnung von Fig. 1 in Seitenansicht,
- Fig. 5: die Koaxialsteckanordnung von Fig. 1 in einer Schnittansicht entlang Linie D-D von Fig. 4 und
- Fig. 6: eine grafische Darstellung einer HF-Anpassung in Abhängigkeit von einer Übertragungsfrequenz einer erfindungsgemäßen Koaxialsteckanordnung im Vergleich mit einer herkömmlichen Koaxialsteckanordnung.

Die in Fig. 1, 2 und 4 beispielhaft dargestellte bevorzugte Ausführungsform einer erfindungsgemäßen Koaxialsteckanordnung umfaßt Paare mit jeweils einem sten Koaxialsteckverbinder 10 und einem zweiten Koaxialsteckverbinder 12, zwischen denen jeweils eine als Koaxialleiter ausgebildete Kontakthülse 14 angeordnet ist. Die Koaxialsteckverbinder 10, 12 sind jeweils als oberflächenmontierbare Bauteile (SMD - surface mount device) ausgebildet und stellen einen Übergang von einer Koaxialstruktur zu einer Planarstruktur zur Verfügung. Jeweilige Befestigungsstifte 16 stellen eine mechanisch feste Verbindung zu jeweiligen, nicht dargestellten Schaltungsplatinen her, wobei die ersten Koaxialsteckverbinder auf einer ersten Schaltungsplatine und die zweiten Koaxialsteckverbinder auf einer zweiten Schaltungsplatine angeordnet sind. Jeweilige elektrische Schaltungen auf den Schaltungsplatinen sollen mit der erfindungsgemäßen Koaxialsteckanordnung elektrisch miteinander verbunden werden.

Alle ersten Koaxialsteckverbinder 10 sind in einem gemeinsamen ersten Kunststoffgehäuse 11 und alle zweiten Koaxialsteckverbinder 12 sind in einem gemeinsamen zweiten Kunststoffgehäuse 13 angeordnet. Auf diese Weise kann immer eine ganze Gruppe von ersten bzw. zweiten Koaxialsteckverbindem 10, 12 gegriffen und auf einer jeweiligen Schaltungsplatine aufgesetzt und montiert werden. Im mittleren Bereich des ersten Kunststoffgehäuses 11 überspannt eine Fläche 15 die mittleren beiden zweiten Koaxialsteckverbinder 10. Hier kann ein Bestückungsautomat das erste Kunststoffgehäuses 11 mit den darin befindlichen, als Winkelsteckverbinder ausgebildeten ersten Koaxialsteckverbindem 10 mittels eines Vakuumgreifers ansaugen bzw. ergreifen und auf die Platine zur Montage aufsetzen. Die Anordnung aus zweiten Koaxialsteckverbindern 12 in dem zweiten Kunststoffgehäuse 13 kann, da es sich um Geradesteckverbinder handelt, von vorne, d.h. von der Seite der Öffnung der Steckbereiche her, gegriffen und aufgesetzt werden.

Es ergibt sich aus Fig. 3 und 5, daß die Kontakthülse 14 einen Außenleiter 18 und einen Innenleiter 20 aufweist, welcher mittels eines Dielektrikums 21 innerhalb der Kontakthülse 14 gehalten ist. An den Enden des Innenleiters 20 sind entsprechende spannzangenartige Öffnungen 22 zur Aufnahme des jeweiligen Innenleiterstiftes 24 der ersten und zweiten Koaxialsteckverbinder 10, 12 ausgebildet. Der Außenleiter 18 der Kontakthülse 14 ist an jeweiligen Enden ebenfalls spannzangenartig ausgebildet und kontaktiert jeweilige Außenleiter 26 der Koaxialsteckverbinder 10, 12.

Wie sich weiter aus Fig. 3 und 5 ergibt, sind die ersten und zweiten Koaxialsteckverbinder ggf. nicht genau fluchtend ausgerichtet. Um in diesem Fall trotzdem einen funktionssicheren HF-Kontakt mit guter HF-Anpassung, d.h. niedriger Reflexion von HF-Leistung, herzustellen, ist die erfindungsgemäße Koaxialsteckanordnung folgendermaßen ausgebildet: Die Kontakthülse 14 weist an ihrem dem ersten Koaxialsteckverbinder 10 zugewandten Ende eine umlaufende Erhebung 28 auf und der erste Koaxialsteckverbinder 10 weist in seinem Steckbereich, d.h. der Bereich, in dem die Kontakthülse eingesteckt ist, eine umlaufende Ringnut 30 derart auf, daß die Kontakthülse 14 mit dem ersten Koaxialsteckverbinder 10 durch Eingriff der umlaufenden Erhebung 28 in die Ringnut 30 kontaktierend verbunden ist. Hierbei gibt es nur eine festgelegte Einstecktiefe für die Kontakthülse 14 in dem ersten Koaxialsteckverbinder 10 und diese wird durch das Zusammenwirken von umlaufender Erhebung 28 mit der Ringnut 30 festgelegt und fixiert. Um die Öffnung des Steckbereiches herum ist das erste Kunststoffgehäuse 11 derart ausgebildet, daß ein Verkippen der Kontakthülse 14 bzgl. des ersten Koaxialverbinders 10 zwar möglich, in seinem Kippwinkel jedoch begrenzt ist.

Bei den zweiten Koaxialsteckverbindern 12 ist das zweite Kunststoffgehäuse 13 um die Öffnungen der Steckbereiche der zweiten Koaxialsteckverbinder 12 derart ausgebildet, daß sich das Gehäuse 13 von dem Steckbereich weg konisch 32 (Fig. 3) erweitert. Auf diese Weise steht ein entsprechender Fangbereich für die Kontakthülse 14 zur Verfügung, falls diese, in dem ersten Koaxialsteckverbinder 10 eingesteckt, bereits etwas verkippt ist. Die Flanken der konischen Erweiterung 32 führen die Kontakthülse 14 nach innen zur jeweiligen Öffnung des Steckbereiches der zweiten Koaxialsteckverbinder 12, wenn erste und zweite Koaxialsteckverbinder 10, 12 aufeinander zu bewegt werden.

Der jeweilige Steckbereich der ersten Koaxialsteckverbinder 10 ist bzgl. Durchmesser und Länge von Innenleiter und Außenleiter normgerecht ausgebildet und entspricht beispielsweise einem sogn. SMP-Interface. Im Gegensatz dazu ist der jeweilige Steckbereich der zweiten Koaxialsteckverbinder 12 abweichend von dem Steckbereich der ersten Koaxialsteckverbinder 10 und abweichend von einer entsprechenden Norm ausgebildet. Hierbei ist der Steckbereich, d.h. Innenleiter und Außenleiter in dem Bereich, in dem diese die Kontakthülse kontaktieren, derart ausgebildet, daß die Kontakthülse mit variabler Einstecktiefe in den jeweiligen zweiten Koaxialsteckverbinder 12 einsteckbar ist. Mit anderen Worten ist keine Verrastung zwischen Kontakthülse und Außenleiter 26 des zweiten Koaxialsteckverbinders 12 vorgesehen. Statt dessen ist ein Kontaktbereich zwischen Außenleiter 18 der Kontakthülse 14 und dem Außenleiter 26 des zweiten Koaxialsteckverbinders 12 breiter ausgebildet als die Dicke der umlaufenden Erhebung 28. So kann das dem zweiten Koaxialsteckverbinder 12 zugewandte Ende der Kontakthülse 14 über eine vorbestimmte Strecke innerhalb des zweiten Koaxialsteckverbinders 12 gleiten, wobei gleichzeitig ein entsprechender HF-Kontakt sichergestellt ist. Hierzu ist ferner der Durchmesser des Innenleiterstiftes 24 des zweiten Koaxialsteckverbinders 12 sowie dessen Länge größer ausgebildet als die Abmessungen des entsprechenden Innenleiterstiftes 24 des ersten Koaxiaisteckverbinders 10. Durch diese Steckung der Kontakthülse 14 in den zweiten Koaxialsteckverbinder 12 mit variabler, d.h. nicht fest vorgegebener Einstecktiefe, können auch Toleranzen bzgl, eines Abstandes zwischen den ersten und zweiten Koaxialsteckverbindem 10, 12 ausgeglichen werden. Ferner verringern sich mechanische Belastungen zwischen den in Kontakt stehenden Teilen von Außenleitem 18, 26 sowie Innenleitem 20, 24. Diese entstehen beispielsweise dadurch, daß bei ver kippter Kontakthülse 14 der starre Innenleiterstift 24 des zweiten Koaxialsteckver binders 12 die Innenleiterhülse 20 der Kontakthülse 14 aufweiten muß. Da durch die variable Einstecktiefe die Kontakthülse 14 nicht bis zum Anschlag in den Steckbereich des zweiten Koaxialsteckverbinders 12 eingesteckt sein muß, um einen sicheren HF-Kontakt herzustellen, sind die mechanischen Belastungen in der Koaxialsteckanordnung reduziert.

Zweckmäßigerweise sind umlaufende Erhebung 28 und umlaufende Ringnut 30 derart ausgebildet, daß die Kontakthülsen im wesentlichen unverlierbar in den ersten Koaxialsteckverbindem 10 gehalten sind. Diese Rastverbindung ist ggf. mit entsprechendem Werkzeug lösbar. Somit tragen die auf einer Platine montierten ersten Koaxialsteckverbinder 10 die Kontakthülsen 14, während die auf einer anderen Platine montierten zweiten Koaxialsteckverbinder 12 einen leeren Steckbereich aufweisen und zur Aufnahme der Kontakthülsen 14 bereit sind, wenn die beiden Platinen zum Herstellen einer Steckverbindung mit HF-Kontakten einander angenähert werden.

Überraschend ergibt sich eine wesentlich bessere HF-Anpassung, d.h. niedrigere Reflexion von HF-Leistung, im Bereich der erfindungsgemäßen Koaxialsteckanordnung über einen großen Frequenzbereich trotz der Abkehr von Normabmessungen im Steckbereich der zweiten Koaxialsteckverbinder 12. Dieser überraschende Effekt ist meßtechnisch in Fig. 6 im Vergleich zu einer herkömmlichen Koaxialsteckanordnungen veranschaulicht, welche lediglich eine verkippbare Kontakthülse aufweist. In der Grafik ist auf der Y-Achse 32 die Reflexionsdämpfung in dB über die Frequenz in GHz auf der X-Achse 34 aufgetragen. Die gestrichelte Linie 36 zeigt den Verlauf der Reflexionsdämpfung für eine herkömmliche Koaxialsteckanordnung, während die durchgezogene Linie 38 den Verlauf der Reflexionsdämpfung für eine erfindungsgemäße Koaxialsteckanordnung darstellt. Es ist sofort ersichtlich, daß die erfindungsgemäße Koaxialsteckanordnung eine um bis zu 10 dB niedrigere Reflexion von HF-Leistung aufweist. Ferner ist der Wert der Reflexionsdämpfung für die erfindungsgemäße Koaxialsteckanordnung immer deutlich besser als der entsprechende Wert für eine herkömmliche Koaxiaisteckanordnung.

## Patentansprüche

1. Koaxialsteckanordnung mit ersten Koaxialsteckverbindern (10) und zweiten Koaxialsteckverbindern (12) sowie jeweils einer zwischen einem ersten und einem zweiten Koaxialsteckverbinder (10, 12) angeordneten, als Koaxialleiter ausgebildeten Kontakthülse (14), wobei die Koaxialsteckverbinder (10, 12) und die Kontakthülse (14) derart ausgebildet sind, dass die Kontakthülse (14) bzgl. der Koaxialsteckverbinder (10, 12) in einem vorbestimmten Bereich aus einer fluchtenden Ausrichtung heraus verkippbar ist, wobei ferner der erste Koaxialsteckverbinder (10) und ein dem ersten Koaxialsteckverbinder (10) zugewandtes Ende der Kontakthülse (14) derart ausgebildet sind, dass die Kontakthülse (14) in dem ersten Koaxialsteckverbinder (10) in einer vorbestimmten Einstecktiefe kontaktierend einrastet, wobei ferner die Kontakthülse (14) an ihrem dem ersten Koaxialsteckverbinder (10) zugewandten Ende eine umlaufende Erhebung (28) aufweist und der erste Koaxialsteckverbinder (10) in seinem Steckbereich eine umlaufende Ringnut (30) derart aufweist, dass die Kontakthülse (14) mit dem ersten Koaxialverbinder (10) durch Eingriff der umlaufenden Erhebung (28) in die Ringnut (30) kontaktierend verbunden ist, wobei
der Steckbereich des ersten Koaxialsteckverbinders (10) bzgl. Durchmesser und/oder Länge von Innen- (24) und Außenleiter (26) als SMP-Interface ausgebildet ist und der Steckbereich des zweiten Koaxialsteckverbinders (12) bzgl. Durchmesser und/oder Länge von Innen- (24) und Außenleiter (26) abweichend vom Steckbereich des ersten Koaxialsteckverbinders (10) ausgebildet ist, wobei Durchmesser und/oder Länge von Innen- (24) bzw. Außenleiter (26) des Steckbereiches des zweiten Koaxialsteckverbinders (12) um 10% bis 200% größer bzw. länger sind als die entsprechenden Abmessungen des Steckbereiches des ersten Koaxialsteckverbinders (10), so dass die Kontakthülse (14) in den zweiten Koaxialsteckverbinder (12) mit variabler Einstecktiefe kontaktierend einsteckbar ist, wobei
die Koaxialsteckanordnung eine der gewünschten Übertragungskanäle entsprechende Anzahl von wenigstens zwei Paaren (10, 12) mit jeweils erstem und zweitem Koaxialsteckverbinder (10, 12) mit jeweiliger Kontakthülse (14) aufweist und wobei
alle ersten und/oder alle zweiten Koaxialsteckverbinder (10, 12) der Koaxialsteckanordnung jeweils in einem gemeinsamen Gehäuse (11, 13), insbesondere einem Kunststoffgehäuse, angeordnet sind.

2. Koaxialsteckanordnung nach Anspruch 1, **dadurch gekennzeichnet, dass** wenigstens einer der Koaxialsteckverbinder (10, 12) als auf der Oberfläche einer Schaltungsplatine befestigbares Bauteil (SMD-Bauteil) ausgebildet ist.

3. Koaxialsteckanordnung nach wenigstens einem der vorhergehenden Ansprüche, **dadurch gekennzeichnet, dass** wenigstens einer der Koaxialsteckverbinder (10) als Koaxialwinkelsteckverbinder ausgebildet ist.

4. Koaxialsteckanordnung nach wenigstens einem der vorhergehenden Ansprüche, **dadurch gekennzeichnet, dass** wenigstens einer der Koaxialsteckverbinder (12) als Koaxialgeradesteckverbinder ausgebildet ist.

5. Koaxialsteckanordnung nach wenigstens einem der vorhergehenden Ansprüche, **dadurch gekennzeichnet, dass** das gemeinsame Gehäuse (11, 13) als Kunststoffgehäuse ausgebildet ist.

6. Koaxialsteckanordnung nach Anspruch 5, **dadurch gekennzeichnet, dass** das Gehäuse (13) der zweiten Koaxialsteckverbinder (12) jeweils um eine Einstecköffnung derselben herum sich konisch erweiternd ausgebildet ist.

7. Koaxialsteckanordnung nach wenigstens einem der vorhergehenden Ansprüche, **dadurch gekennzeichnet, dass** der erste Koaxialsteckverbinder (10) auf einer ersten Schaltungsplatine einer ersten elektrischen Schaltung und der zweite Koaxialsteckverbinder (12) auf einer separaten zweiten Schaltungsplatine einer zweiten elektrischen Schaltung angeordnet ist.

## Claims

1. Coaxial connector arrangement having first coaxial connectors (10) and second coaxial connectors (12) and a contact sleeve (14) arranged, respectively, between a first and a second coaxial connector (10, 12) and designed as a coaxial conductor, whereby the coaxial connectors (10, 12) and the contact sleeve (14) are designed such that the contact sleeve (14) is tiltable relative to the coaxial connectors (10, 12) out of an aligned orientation within a predetermined range, whereby also the first coaxial connector (10) and an end of the contact sleeve (14) facing towards the first coaxial connector (10) are designed such that the contact sleeve (14) latches in contacting manner into the first coaxial connector (10) at a predetermined insertion depth, whereby furthermore the contact sleeve (14) has a circumferential elevation (28) on its end facing towards the first coaxial connector (10) and the first coaxial connector (10) has a circumferential annular groove (30) in its plugging region such that the contact sleeve (14) is linked in contacting manner to the first coaxial connector (10) by engagement of the circumferential elevation (28) in the annular groove (30), whereby the plugging region of the first coaxial connector (10) is designed with respect to the diameter and/or length of the internal (24) and external (26) conductors as an SMP interface and the plugging region of the second coaxial connector (12) is designed, with respect to the diameter and/or length of the internal (24) and external (26) conductors, in deviation from the plugging region of the first coaxial connector (10), whereby the diameter and/or length of the internal (24) or external (26) conductors of the plugging region of the second coaxial connector (12) are longer by between 10% and 200% than the corresponding dimensions of the plugging region of the first coaxial connector (10), so that the contact sleeve (14) is pluggable in contacting manner into the second coaxial connector (12) with a variable insertion depth, whereby the coaxial connector arrangement has a number corresponding to the desired transmission channels of at least two pairs (10, 12) with, respectively, a first and a second coaxial connector (10, 12) each having a contact sleeve (14), and whereby all the first and/or all the second coaxial connectors (10, 12) of the coaxial connector arrangement are arranged in a common housing (11, 13), in particular a plastics housing.

2. Coaxial connector arrangement according to claim 1, **characterised in that** at least one of the coaxial connectors (10, 12) is designed as a component (SMD component) fixable on the surface of a circuit board.

3. Coaxial connector arrangement according to at least one of the previous claims, **characterised in that** at least one of the coaxial connectors (10) is designed as a coaxial angle connector.

4. Coaxial connector arrangement according to at least one of the previous claims, **characterised in that** at least one of the coaxial connectors (12) is designed as a coaxial straight-line connector.

5. Coaxial connector arrangement according to at least one of the previous claims, **characterised in that** the common housing (11, 13) is designed as a plastics housing.

6. Coaxial connector arrangement according to claim 5, **characterised in that** the housing (13) of the second coaxial connector (12) is designed, in each case, conically expanding around an insertion opening of said second coaxial connector.

7. Coaxial connector arrangement according to at least one of the previous claims, **characterised in that** the first coaxial connector (10) is arranged on a first circuit board of a first electrical circuit, and the second coaxial connector (12) is arranged on a separate second circuit board of a second electrical circuit.

## Revendications

1. Ensemble à fiches coaxiales, comportant des premiers connecteurs à fiches coaxiales (10) et des deuxièmes connecteurs à fiches coaxiales (12), ainsi qu'une douille de contact respective (14) agencée entre un premier et un deuxième connecteur à fiche coaxiale (10, 12) et réalisée à titre de conducteur coaxial, les connecteurs à fiches coaxiales (10, 12) et la douille de contact (14) étant réalisés de telle sorte que dans une zone prédéterminée la douille de contact (14) est susceptible de basculer hors d'une orientation alignée par rapport aux connecteurs à fiches coaxiales (10, 12), le premier connecteur à fiche coaxiale (10) et une extrémité de la douille de contact (14) tournée vers le premier connecteur à fiche coaxiale (10) étant réalisés de telle sorte que la douille de contact (14) vient s'enclencher avec mise en contact dans le premier connecteur à fiche coaxiale (10) à une profondeur d'enfichage prédéterminée, et la douille de contact (14) présentant à son extrémité tournée vers le premier connecteur à fiche coaxiale (10) un bossage périphérique (28) et le premier connecteur à fiche coaxiale (10) présentant dans sa zone d'enfichage une gorge annulaire (30) périphérique, de telle sorte que la douille de contact (14) est reliée avec mise en contact au premier connecteur à fiche coaxiale (10) par engagement du bossage périphérique (28) dans la gorge annulaire (30),
dans lequel la zone d'enfichage du premier connecteur à fiche coaxiale (10) est réalisée sous forme d'interface SMP par rapport au diamètre et/ou à la longueur du conducteur intérieur (24) et du conducteur extérieur (26), et la zone d'enfichage du deuxième connecteur à fiche coaxiale (12) est réalisée de manière différente de la zone d'enfichage du premier connecteur à fiche coaxiale (10) par rapport au diamètre et/ou à la longueur du conducteur intérieur (24) et du conducteur extérieur (26), le diamètre et/ou la longueur du conducteur intérieur (24) ou du conducteur extérieur (26) de la zone d'enfichage du deuxième connecteur à fiche coaxiale (12) étant supérieur(e) d'une valeur de 10 % à 200 % aux dimensions correspondantes de la zone d'enfichage du premier connecteur à fiche coaxiale (10), de sorte que la douille de contact (14) est susceptible d'être enfichée avec mise en contact dans le deuxième connecteur à fiche coaxiale (12) à une profondeur d'enfichage variable,
l'ensemble à fiches coaxiales comprend un nombre, correspondant aux canaux de transmission désirés, d'au moins deux paires (10, 12) avec un premier et un deuxième connecteur respectifs à fiches coaxiales (10, 12) avec une douille de contact respective (14), et
tous les premiers et/ou tous les deuxièmes connecteurs à fiches coaxiales (10, 12) de l'ensemble à fiches coaxiales sont agencés dans un boîtier commun (11, 13), en particulier dans un boîtier en matière plastique.

2. Ensemble à fiches coaxiales selon la revendication 1, **caractérisé en ce que** l'un au moins des connecteurs à fiches coaxiales (10, 12) est réalisé sous la forme d'un composant susceptible d'être fixé sur la surface d'une platine à circuit imprimé (composant SMD).

3. Ensemble à fiches coaxiales selon l'une des revendications précédentes, **caractérisé en ce que** l'un au moins des connecteurs à fiches coaxiales (10) est réalisé sous forme de connecteur coudé à fiches coaxiales.

4. Ensemble à fiches coaxiales selon l'une des revendications précédentes, **caractérisé en ce que** l'un au moins des connecteurs à fiches coaxiales (12) est réalisé sous forme de connecteur rectiligne à fiches coaxiales.

5. Ensemble à fiches coaxiales selon l'une des revendications précédentes, **caractérisé en ce que** le boîtier commun (11, 13) est réalisé sous forme de boîtier en matière plastique.

6. Ensemble à fiches coaxiales selon la revendication 5, **caractérisé en ce que** le boîtier (13) des deuxièmes connecteurs à fiches coaxiales (12) est réalisé en évasement conique autour d'une ouverture d'enfichage respective de ceux-ci.

7. Ensemble à fiches coaxiales selon l'une des revendications précédentes, **caractérisé en ce que** le premier connecteur à fiche coaxiale (10) est agencé sur une première platine à circuit imprimé d'un premier circuit électrique et **en ce que** le deuxième connecteur à fiche coaxiale (12) est agencé sur une deuxième platine à circuit imprimé séparée d'un deuxième circuit électrique.
